# FASCICULE DE BREVET EUROPEEN

(11) **EP 2 150 320 B1**
(45) Date de publication et mention de la délivrance du brevet: **12.01.2011**
(21) Numéro de dépôt: 08805616.3
(22) Date de dépôt: 28.05.2008
(51) Int. Cl.: A63B 23/035, A63B 23/12, A63B 21/22

(54) **APPAREIL DE MUSCULATION**
BODYBUILDING-VORRICHTUNG
BODYBUILDING APPARATUS

(30) Priorité: 31.05.2007 FR 0703868
(43) Date de publication de la demande: 10.02.2010
(73) Titulaire: Douyère, Gilbert, 13800 Istres (FR)
(72) Inventeur: Douyère, Gilbert, 13800 Istres (FR)
(74) Mandataire: Pichat, Thierry
(86) Numéro de dépôt international: PCT/FR2008/000725
(87) Numéro de publication internationale: WO 2009/004161

(56) Documents cités:
- EP-A- 1 566 204
- WO-A-94/08663
- GB-A- 2 300 817
- US-A- 5 186 695

## Description

La présente invention concerne un appareil de musculation et/ou de rééducation consistant à tourner une manivelle avec une ou deux mains pour déplacer et entraîner un ensemble mécanique à couple ajustable du type vélo d'appartement et permettant, en fonction de la position du corps de l'opérateur, de tonifier tous les muscles en un seul geste.

Il est bon de savoir qu'il existe déjà de nombreuses propositions d'appareils de musculation et/ou de rééducation consistant à tourner une manivelle. Des recherches à l'INPI (Institut National de la Propriété Industrielle) font valoir trois brevets tels que :
- EP 1566204 du 24 août 2005,
- US 4772015 du 20 septembre 1988,
- US 4773398 du 27 septembre 1988.

Ces trois brevets présentent des appareils aux fonctions à peut près semblables. C'est à dire celles où l'opérateur positionne ses pieds et/ou son corps pour faire travailler principalement les muscles supérieurs de son corps. Cependant, selon ces conditions, il n'y a pas de déplacement de pied pour la recherche, par exemple, d'un nouvel appui nécessitant l'action d'autres muscles.

Il existe d'autres appareils de musculation très efficaces tels que ; le rameur à tirage latéral ou central et le vélo elliptique, mais ils présentent quelques inconvénients. En effet, certains muscles sont insuffisamment sollicités en effort et en déplacement. Il en va de même pour les articulations, la cage thoracique et la colonne vertébrale. Le document GB 2 300 817 A décrit un autre appareil consistant à tourner une manivelle.

L'appareil selon l'invention permet de remédier à ces inconvénients. L'invention comporte un appareil tel que décrit à la revendication indépendante 1. Il comporte en effet un axe de manivelle réglable à hauteur d'homme grâce à des moyens mécaniques montés sur un ensemble mécanique provenant d'un vélo d'appartement. Le bras de levier de la manivelle est télescopique, il est ajustable en longueur pour décrire des ronds de rayon plus ou moins grands. L'opérateur choisit, suivant le type de mouvement recherché, de positionner son corps face au mécanisme ou de le tourner sur le côté. Quand l'opérateur actionne la manivelle, l'axe de rotation se déplace de manière simultanée, obligeant l'opérateur à changer la position d'appui de ses pieds sur le sol ou sur une estrade à plan inclinable. Le changement d'appui peut être du à une position assise sur les talons, soit à une position en extension sur la pointe des pieds, soit à un déplacement du pied sur le sol pour une meilleure position d'équilibre.

L'invention est décrite ci-après à l'aide de deux exemples et de références aux dessins joints, dans lesquels :
- la figure 1 est une vue en plan d'une première version de l'appareil suivant un montage en portique,
- la figure 2 est une vue en plan d'une deuxième version de l'appareil suivant une embase constituée par une mécanique de vélo d'appartement,
- la figure 3 est une vue sur le côté de l'appareil deuxième version,
- la figure 4 est une vue de détail de l'équipement vis/écrou.

L'appareil représenté par la figure 1, selon une première version, comporte un portique (15) dont les deux colonnes (14₁ - 14₂) entretoisées sont montées sur des pieds fixés au sol (25) qui impose une inclinaison î des colonnes (14) sur le côté réglable de 0° à plus selon l'exercice physique recherché par l'opérateur. Suivant la rigidité recherchée de l'ensemble le portique est amarré au plafond par un système d'étayage (17). Sur les colonnes (14) une cage (13) coulisse. L'équipement de la cage comprend à sa partie basse l'ensemble mécanique (2) à couple ajustable (10) du type vélo d'appartement dont l'axe de sortie (23) est couplé à l'axe (3) de la manivelle (1) par un moyen mécanique (5') du type courroie/poulie ou roue dentée/chaîne ou engrenage. Le choix du sens de rotation de la manivelle est donné par un boîtier d'engrenage (21) commandé par un levier (20) à deux positions. De ce même boîtier d'engrenage (21) est issue une crémaillère (24) ou une corde attachée sur le portique (35). Dès que l'opérateur (7) tourne la manivelle, son axe entraîne des engrenages qui font monter ou descendre d'une valeur (Δh) l'ensemble de la cage (13) à une vitesse réglée par un levier de commande (16). Dans le cas de la corde, celle-ci s'enroule ou se déroule sur l'axe (3).

L'appareil représenté par les figures 2 et 3 selon une deuxième version comporte un ensemble mécanique (2) à couple ajustable (10) du type vélo d'appartement (4) fixé au sol (32) et, à la demande, fixé aussi au plafond par un système d'étayage (19). L'axe (3) de la manivelle (1) est lié à l'axe (23) de sortie de l'ensemble mécanique de base (2) grâce à un moyen mécanique (5) comprenant une hampe équipée d'un ensemble poulie/courroie ou roue dentée/chaîne (22).

A la partie supérieure, comme dans la première version, un boîtier d'engrenage (21) commandé par un levier (20) permet de choisir le sens de la rotation de la manivelle. Dès que l'opérateur (7) actionne la manivelle celle-ci entraîne d'une part la rotation de l'axe (23) de l'ensemble mécanique (2) et d'autre part la rotation de l'axe (31) d'un boîtier (12) à vis sans fin amarré à une grande vis (11) articulée (29) sur la structure. L'action du boîtier a pour effet de faire varier l'inclinaison (α) de la hampe du moyeu mécanique (5) et donc de déplacer aussi l'axe (3) de la manivelle (1) de A vers B pour une variation en hauteur de (Δh). Cette variation de position de l'axe (3) de A vers B ou de B vers A entraîne l'opérateur (7) à changer la position de ses pieds (26) sur le sol ou sur une estrade à plan inclinable (27) tout en tournant la manivelle.

La figure 4 représente un système vis/écrou suivant un mode de réalisation. En effet il comprend un boîtier (12) à vis sans fin articulé sur un axe (31) sur lequel une chaîne (28) assure le couplage avec le boîtier d'engrenage (21). La roue dentée (33) du boîtier (12) transmet sa rotation à un écrou à bille (34) monté sur une grande vis à bille (11). Cette dernière est d'un côté articulée sur la structure par un axe (29) et de l'autre coulissante dans une glissière (30) construite en arc de cercle.

Après avoir réglé la hauteur de l'axe (3) il est possible aussi de régler la longueur du bras de levier télescopique (6) de la manivelle pour les deux versions (Figures 1 et 2). La longueur du bras de levier (1) définit le rayon de cercle à balayer (R₁ - R₂) que l'on fige par une vis de blocage (8). D'autre part une poignée (9) tournante favorise la prise en main de l'opérateur (7). Ce dernier, dans le cas de manoeuvre sur le côté peut disposer d'une manivelle en forme de vilebrequin à deux poignées tournantes.

Suivant un autre mode d'utilisation de l'appareil, concernant la deuxième version, les pieds de l'opérateur sont fixés par des attaches pour obtenir des positions ordonnées par l'instructeur suivant le type de travail du corps recherché. D'autre part l'appareil, selon les deux versions, peut être équipé d'un boîtier électronique (18) donnant les informations de dépenses physiques de l'opérateur tels que les calories, la durée **...**

L'appareil selon l'invention devrait trouver une place de choix dans les salles de sports et chez les particuliers par un apport majeur et original en matière de musculation.

### Nomenclature

- 1 -: manivelle
- 2 -: ensemble mécanique de base
- 3 -: axe manivelle
- 4 -: embase de vélo d'appartement
- 5 -: moyen mécanique système d'entraînement de (2)
- 6 -: bras de manivelle
- 7 -: opérateur
- 8 -: vis de blocage du rayon de manivelle
- 9 -: poignée tournante
- 10 -: bouton de réglage du couple d'entraînement
- 11 -: grande vis à billes
- 12 -: boîtier à vis sans fin
- 13 -: cage coulissante
- 14₁ -: 14₂ - colonnes verticales
- 15 -: portique
- 16 -: levier
- 17 -: étai
- 18 -: écran de contrôle
- 19 -: étai
- 20 -: levier de boîte d'engrenages pour modification du sens de rotation
- 21 -: boîte d'engrenages
- 22 -: ensemble poulies courroies
- 23 -: axe de sortie de l'ensemble mécanique de base
- 24 -: crémaillère
- 25 -: fixation au sol
- 26 -: pied
- 27 -: plan inclinable
- 28 -: chaîne
- 29 -: axe
- 30 -: glissière
- 31 -: autre axe
- 32 -: fixation
- 33 -: roue dentée
- 34 -: écrou billes
- 35 -: Attaches portique

## Revendications

1. Appareil de musculation et/ou de rééducation consistant à tourner une manivelle (1) avec une ou deux mains pour entraîner un ensemble mécanique (2) à couple ajustable (10) du type vélo d'appartement (4), **caractérisé en ce que** l'axe (3) de la manivelle (1) se déplace en hauteur par rapport au sol (Δh) dès que l'on tourne la manivelle dans un sens ou dans l'autre grâce à des moyens mécaniques (5-5') utilisant une grande vis (11) ou une crémaillère (24) ou une corde, pour qu'un opérateur (7), tourné sur le côté ou face au mécanisme, soit amené dans son action à changer constamment la position de ses pieds (26) sur le sol ou sur une estrade à plan inclinable (27).

2. Appareil de musculation selon la revendication 1, **caractérisé en ce que** la manivelle (1) comprend d'une part un bras de levier (6) télescopique dont la longueur, définissant le rayon de cercle à balayer, est bloqué par une vis (8) et d'autre part une poignée (9) tournante favorisant la prise en main.

3. Appareil de musculation selon les revendications 1 et 2, **caractérisé en ce que** l'ensemble mécanique (2) et son système d'entraînement (5'), mû par une manivelle (1), est dans une première version, monté dans une cage (13) coulissante sur deux colonnes (14₁) (14₂) dont l'inclinaison ( î ) est réglable et que la dite cage se déplace en hauteur (Δh) dès que l'on tourne la manivelle (1) liée à une boîte à engrenages (21) elle-même liée à une crémaillère (24) ou à une corde (35) fixée sur le portique (15) s'enroule sur l'axe 3..

4. Appareil de musculation selon la revendication 3, **caractérisé en ce que** le portique (15) amarré au sol (25) est aussi amarré au plafond par un système d'étayage (17).

5. Appareil de musculation selon les revendications 1 et 2, **caractérisé en ce que** l'ensemble mécanique (2) est amarré au sol et que le système d'entraînement (5) par manivelle (1) est, selon une deuxième version, articulé sur l'axe (23) de l'ensemble mécanique pour que le déplacement en hauteur (Δh) de l'axe (3) manivelle s'opère par inclinaison (α) dès que l'on tourne la manivelle (1) liée à une boîte à engrenages (21) elle même en liaison par une chaîne (28) à un boîtier (12) à vis sans fin amarrée à une grande vis (11) articulée sur la structure.

6. Appareil de musculation selon la revendication 5, **caractérisé en ce qu'**il est amarré au sol (32) et au plafond par un système d'étayage (19).

7. Appareil de musculation selon les revendications 3 et 5, **caractérisé en ce qu'**il comprend un boîtier d'engrenage (21) commandé par un levier (20) pour choisir le sens de rotation (F) de la manivelle (1) et un autre levier (16) pour commander le sens et la vitesse de déplacement de l'axe (3) de la manivelle (1).

8. Appareil de musculation selon les revendication 5 et 7, **caractérisé en ce** la grande vis (11) est d'un côté articulée sur la structure par un axe (29) et de l'autre coulissante dans une glissière (30) en arc de cercle.

9. Appareil de musculation selon la revendication 1, **caractérisé en ce que** la manivelle (1) est équipée d'une deuxième poignée pour former un ensemble manivelle en forme de vilebrequin.

10. Appareil de musculation selon la revendication 1, **caractérisé en ce qu'**il comprend un boîtier (18) électronique donnant les informations de dépenses physiques de l'opérateur tels que la durée des efforts et les calories dépensées.

## Claims

1. A body-building and/or re-education apparatus involving rotating a crank (1) with one or both hands for driving a mechanical assembly (2) with adjustable torque (10) in the style of an exercise bike (4), **characterized in that** the axis (3) of the crank (1) is displaced vertically relative to the floor (Ah), upon rotation of the crank in one direction or the other, by mechanical means (5-5') using a large screw (11) or a rack (24) or a cord, so that an operator (7), turned to one side or facing the mechanism, is compelled by its action to constantly change the position of his feet (26) on a floor or on a platform having tiltable plane (27).

2. A body-building apparatus according to Claim 1, **characterized in that** the crank (1) comprises on the one hand a telescopic lever arm (6), the length of which, which defines the radius of the circle to be swept, is securely fixed by a screw (8), and on the other hand a swivelling hand-grip (9) making easier to handle the appartatus.

3. A body-building apparatus according to Claims 1 and 2, **characterized in that** the mechanical assembly (2) and its drive system (5'), moved by a crank (1), is mounted, in a first version, in a cage (13) sliding on two columns (14₁) (14₂), of which the tilt or inclination (î) is adjustable, and **in that** said cage is displaced vertically (Δh) upon rotation of the crank (1) attached to a gear box (21) which is itself connected to a rack (24) or to a cord (35) which is fixed to the frame (15) and winds around the axis (3).

4. A body-building apparatus according to Claim 3, **characterized in that** the frame (15) fixed to the floor (25) is also fixed to the ceiling by a support system (17).

5. A body-building apparatus according to Claims 1 and 2, **characterized in that** the mechanical assembly (2) is fixed to the floor, and **in that** the drive system (5) actuated by the crank (1) is, in a second version, hinged onto the axle (23) of the mechanical assembly so that the vertical displacement (Δh) of the crank axis (3) is achieved by a tilting action (α) upon rotation of the crank (1) attached to a gearbox (21) which is itself connected by a chain (28) to a box (12) with having an endless screw which is fixed to a large screw (11) articulated onto the structure.

6. A body-building apparatus according to Claim 5, **characterized in that** it is fixed to the floor (32) and to the ceiling by a support system (19).

7. A body-building apparatus according to Claims 3 and 5, **characterized in that** it has a gearbox (21) controlled by a lever (20) for selecting the direction of rotation (F) of the crank (1) and another lever (16) for controlling the direction and speed of movement of the axis (3) of the crank (1).

8. A body-building apparatus according to Claims 5 and 7, **characterized in that** the large screw (11) is articulated at one side onto the structure by an axle (29) and at the other side slides in a circular-arc-shaped guide (30).

9. A body-building apparatus according to Claim 1, **characterized in that** the crank (1) is equipped with a second hand-grip to form a crank assembly in the form of crankshaft.

10. A body-building apparatus according to Claim 1, **characterized in that** it includes an electronic box (18) providing data in respect of the physical exercise of the operator, such as the duration of exertion and the calories expended.

## Patentansprüche

1. Bodybuilding- und/oder Heilgymnastik-Vorrichtung, darin bestehend, eine Kurbel (1) mit einer Hand oder zwei Händen zu drehen, um eine mechanische Einheit (2) mit einstellbarem Moment (10) vom Typ Zimmerfahrrad (4) anzutreiben, **dadurch gekennzeichnet, dass** sich die Achse (3) der Kurbel (1) in der Höhe in Bezug zum Boden (Δh) bewegt, sobald die Kurbel in die eine oder die andere Richtung mittels mechanischer Mittel (5-5') gedreht wird, die eine große Schraube (11) oder eine Zahnstange (24) oder eine Schnur verwenden, damit ein Bediener (7), der zur Seite des Mechanismus oder vor diesem platziert ist, dazu angeleitet wird, ständig die Position seiner Füße (26) auf dem Boden oder auf einer Auflage mit neigbarer Fläche (27) zu ändern.

2. Bodybuilding-Vorrichtung nach Anspruch 1, **dadurch gekennzeichnet, dass** die Kurbel (1) einerseits einen teleskopartigen Hebelarm (6), dessen Länge, die den Radius des zu durchlaufenden Kreises definiert, durch eine Schraube (8) festgestellt ist, und andererseits einen Drehgriff (9) umfasst, der das Ergreifen mit der Hand erleichtert.

3. Bodybuilding-Vorrichtung nach den Ansprüchen 1 und 2, **dadurch gekennzeichnet, dass** die mechanische Einheit (2) und ihr Antriebssystem (5'), die durch eine Kurbel (1) angetrieben werden, bei einer ersten Version in einem auf zwei Säulen (14₁) (14₂) gleitenden Gehäuse (13) montiert ist, dessen Neigung (i) einstellbar ist, und dass sich das Gehäuse in der Höhe (Δh) bewegt, sobald die Kurbel (1) gedreht wird, die mit einem Getriebe (21) verbunden ist, das selbst mit einer Zahnstange (24) oder einer Schnur (35) verbunden ist, die auf dem Säulenvorbau (15) befestigt ist und sich um die Achse 3 wickelt.

4. Bodybuilding-Vorrichtung nach Anspruch 3, **dadurch gekennzeichnet, dass** der am Boden (25) befestigte Säulenvorbau (15) auch an der Decke durch ein Gestänge (17) befestigt ist.

5. Bodybuilding-Vorrichtung nach den Ansprüchen 1 und 2, **dadurch gekennzeichnet, dass** die mechanische Einheit (2) am Boden befestigt ist, und dass das Antriebssystem (5) durch die Kurbel (1) nach einer zweiten Version auf der Achse (23) der mechanischen Einheit angelenkt ist, damit die Höhenbewegung (Δh) der Kurbelachse (3) durch Neigung (α) erfolgt, sobald die Kurbel (1) gedreht wird, die mit einem Getriebe (21) verbunden ist, das selbst durch eine Kette (28) mit einem Schneckengehäuse (12) verbunden ist, das an einer großen an der Struktur angelenkten Schraube (11) befestigt ist.

6. Bodybuilding-Vorrichtung nach Anspruch 5, **dadurch gekennzeichnet, dass** sie am Boden (32) und an der Decke durch ein Gestänge (19) befestigt ist.

7. Bodybuilding-Vorrichtung nach den Ansprüchen 3 und 5, **dadurch gekennzeichnet, dass** sie ein Getriebe (21) umfasst, das von einem Hebel (20) gesteuert wird, um die Drehrichtung (F) der Kurbel (1) auszuwählen, sowie von einem weiteren Hebel (16), um die Richtung und die Geschwindigkeit der Bewegung der Achse (3) der Kurbel (1) zu steuern.

8. Bodybuilding-Vorrichtung nach den Ansprüchen 5 und 7, **dadurch gekennzeichnet, dass** die große Schraube (11) auf einer Seite an die Struktur durch eine Achse (29) und auf der anderen gleitend in einer kreisbogenförmigen Gleitschiene (30) angelenkt ist.

9. Bodybuilding-Vorrichtung nach Anspruch 1, **dadurch gekennzeichnet, dass** die Kurbel (1) mit einem zweiten Griff versehen ist, um eine Kurbeleinheit in Form einer Kurbelwelle zu bilden.

10. Bodybuilding-Vorrichtung nach Anspruch 1, **dadurch gekennzeichnet, dass** sie ein elektronisches Gehäuse (18) umfasst, dass Informationen zum physischen Verbrauch des Bedieners, wie Dauer der Belastung und verbrauchte Kalorien, liefert.
